# EUROPÄISCHE PATENTSCHRIFT

(11) **EP 2 121 327 B1**
(45) Veröffentlichungstag und Bekanntmachung des Hinweises auf die Patenterteilung: **22.06.2011**
(21) Anmeldenummer: 07856350.9
(22) Anmeldetag: 04.12.2007
(51) Int. Cl.: B41F 19/06, B44C 1/14

(54) **KALTFOLIENAPPLIKATION MIT PRÄGUNG**
COLD FILM APPLICATION AND SIMULTANEOUS EMBOSSING
APPLICATION DE FILM À FROID AVEC IMPRESSION

(30) Priorität: 22.12.2006 DE 102006060830
(43) Veröffentlichungstag der Anmeldung: 25.11.2009
(73) Patentinhaber: manroland AG, 63075 Offenbach (DE)
(72) Erfinder: PÜSCHEL, Uwe, 55262 Heidesheim (DE); SCHÖLZIG, Jürgen, 55126 Mainz (DE)
(86) Internationale Anmeldenummer: PCT/EP2007/010508
(87) Internationale Veröffentlichungsnummer: WO 2008/080486

(56) Entgegenhaltungen:
- EP-A- 1 700 692
- WO-A-2005/049322
- WO-A-2005/102700
- DE-A1-102005 043 940
- DE-U1-202006 005 296

## Beschreibung

Die Erfindung betrifft ein Verfahren und eine Vorrichtung zum Transfer bildgebender Schichten von einer Trägerfolie auf Druckbogen nach dem Oberbegriff der Ansprüche 1 und 9.

Es ist bekannt metallische Schichten auf Druckbogen mittels eines Folientransferverfahrens herzustellen. So ist in der EP 0 569 520 B1 ein Druckmaterial und eine Druckvorrichtung, die dieses Material verwendet, beschrieben. Dabei ist ein Bogen verarbeitende Maschine gezeigt, die einen Anleger und einen Ausleger aufweist, wobei zwischen beiden Aggregaten Druckwerke und ein Folientransfermodul angeordnet sind. In wenigstens einem der Druckwerke wird ein Klebstoffmuster mittels des Flachdruckverfahrens aufgetragen. Dieses Klebstoffmuster ist in einem kalten Druckverfahren aufgebracht und weist ein bestimmtes bildgebendes Sujet auf. In dem dem Druckwerk folgenden Folientransfermodul mit einem Gegendruckzylinder und einem Transferzylinder ist eine Folienführung vorgesehen. Diese ist in der Art konzipiert, dass von einer Folienvorratsrolle ein Folienstreifen bzw. eine Transferfolie durch den Transferspalt des Folientransfermoduls zwischen dem Gegendruckzylinder und dem Transferzylinder geführt wird. Der Folienstreifen wird auf der Auslaufseite nach dem Verlassen des Folientransfermoduls wieder aufgewickelt. Die Transferfolie weist eine Trägerschicht auf, auf der bildgebende Schichten wie metallische Schichten, beispielsweise aus Aluminium, aufgebracht sein können. Beim Transport von Druckbogen durch das Druckwerk wird jeder Druckbogen mit einem Klebstoffmuster versehen. Danach wird der Druckbogen durch das Folientransfermodul geführt, wobei mittels des Transferzylinders der auf dem Gegendruckzylinder aufliegende Druckbogen mit dem Folienmaterial in Verbindung gebracht wird. Dabei geht die nach unten liegende metallische Schicht eine enge Verbindung mit den mit Klebstoff versehenen Bereichen auf dem Druckbogen ein. Nach dem Weitertransportieren des Druckbogens haftet die metallische Schicht lediglich im Bereich der mit Klebstoff versehenen Muster an. Der Trägerfolie wird also die metallische Schicht im Bereich der Klebstoffmuster entnommen. Die auf diese Weise verbrauchte Transferfolie wird wieder aufgewickelt. Der Druckbogen wird im beschichteten Zustand ausgelegt.

Es ist bekannt derartige Folientransfermodule beispielsweise in Druckwerken von Druckmaschinen einzusetzen. Nachteilig an den bekannten Vorrichtungen ist, dass sie nicht flexibel einsetzbar sind und dass der Verbrauch an Transferfolie aufwändig ist. Weiterhin ist die Erzeugung von Prägeeffekten erschwert.

Zur Herstellung von Druckprodukten mit strukturierter Oberfläche musste bisher ein teueres Ausgangsmaterial verwendet werden. Ausgangslage nach üblichen Verfahren ist, dass strukturierte Oberflächen auf einem entsprechend behandelten Bogenmaterial oder als Rollenmaterial mittels eines Rollen-Bogen-Anlegers einer Bogendruckmaschine zugeführt werden. Diese können dann im Inline-Verfahren mittels Kaltfolienapplikation beschichtet und innerhalb der gleichen Maschine bedruckt und ggf. lackiert bzw. veredelt oder mittels weiterer Verfahren geprüft, markiert, z.B. mittels Inkjetdruck und schließlich auch weiterverarbeitet werden.

Aus dem DE 20 2006 005 296 U1 ist eine Vorrichtung zum Prägefoliendruck bekannt. Die Vorrichtung ist zur Durchführung eines Folientransfers auf eine Kleberschicht in einer Bogendruckmaschine ausgebildet. Darin sind zur Bildung einer Beschichtungsmaschine wenigstens zwei Lackmodule zwischen einem Anleger und einem Ausleger angeordnet. Den Lackmodulen ist ein Folientransfermodul zugeordnet.

Aus der WO 2005 / 102 700 A1 ist eine weitere Vorrichtung zum Prägefoliendruck bekannt. Die Vorrichtung ist zur Durchführung eines Folientransfers auf eine Kleberschicht in einer Bogendruckmaschine ausgebildet. Zur Bildung eines Folientransfermoduls mit einem Beschichtungswerk für den Folientransfer wird hierbei ein Druckwerk oder ein Lackmodul verwendet. In diesem Druck- oder Lackwerk wird ein Formzylinder zur Bildung einer Presswalze für den Folientransfer verwendet.

Aus der EP 1 700 692 A2 ist ein Produktionsverfahren für eine Prägeeinrichtung in einer Bogendruckmaschine und eine Vorrichtung zu dessen Durchführung bekannt. Die Vorrichtung ist zur Durchführung eines Folientransfers auf eine Kleberschicht in einer Bogendruckmaschine ausgebildet. Das Produktionsverfahren dient zur oberflächenkonformen Beschichtung von Druckbogen mit einer Transferfolienschicht. Zu einem derartigen Beschichtungsvorgang kann ein Bearbeitungsvorgang nachgeschaltet sein.

Aus der WO 2005 / 049 322 A1 ist ein Verfahren und eine Vorrichtung zum Kombinationsdruck bekannt. Danach wird in einer Druckmaschine nach einer Kaltfolienapplikation eine Prägung vorgenommen, so dass ein zuvor beschichteter Druckbogen, ohne dass eine Zwischenlagerung notwendig wäre, zusätzlich mit einer Strukturierung seiner Oberfläche versehen werden kann.

Schließlich ist noch aus der DE 10 2005 043 940 A1 eine Prägeeinrichtung mit Folienlogistik in einer Bogendruckmaschine bekannt. In einer Bogendruckmaschine sind hierbei einem Beschichtungsmodul zugeordnet Einrichtungen zur Handhabung von Folienrollen vorgesehen.

Aufgabe der Erfindung ist es daher Verfahren und eine Vorrichtung anzugeben, mittels derer der Übertrag einer bildgebenden Schicht z.B. einer Metallisierungsschicht sicher, wirtschaftlich und exakt erfolgen kann, wobei Prägeeffekte auf einfache Weise herstellbar sind.

Die Lösung dieser Aufgabe ergibt sich in einem Verfahren nach Anspruch 1 und einer Vorrichtung nach Anspruch 9.

Strukturierte Oberflächen können nach dem erfindungsgemäßen Verfahren ebenfalls im Inline-Verfahren erzeugt werden.

Innerhalb einer Druckmaschine kann eine Foliebeschichtung durch Kaltfolienapplikation aufgebracht und der Bogen nachfolgend bedruckt und ggf. weiter veredelt oder verarbeitet werden. Die Strukturierung, die regelmäßig oder willkürlich verteilt sein kann, kann sowohl durch ein mechanisches Verfahren, wie z.B. eine Blindprägung, oder auch durch drucktechnische Verfahren vor dem Folientransfer erfolgen. Hierbei kann eine bildmäßige Vorbeschichtung mit blähbaren Farben, ein Thermo-Reliefdruck, ein Siebdruck mit Farbe oder Lack, eine Beflockung mit aufschäumbarem Beflockungsstoff aufgebracht werden. Weiterhin kann auch ein blähbarer Bedruckstoff verwendet werden. Anschließend wird im Inline-Verfahren ein Folientransfer durchgeführt und der Bedruckstoff wird nachfolgend in der gleichen Druckmaschine Inline bedruckt und ggf. veredelt.

Die Strukturierung des Bedruckstoffes kann dabei bezogen auf das Bogen- bzw. Papierformat partiell oder teil- oder vollflächig erfolgen. Weiterhin können auch nur ausgesparte Bereiche des Bedruckstoffes in allen gewünschten Bereich oder auch nur unter der Folienbeschichtung strukturiert sein.

Bei mechanischen Reliefbildungen mittels z.B. Prägeverfahren, sind entsprechende Lack- oder Druckmodule dem Auftragwerk für den Kleber vorgeschaltet. Bei Aufbringung der strukturbildenden Stoffe sind entsprechende Druckeinrichtungen wie Inkjet-Druckeinheiten, Druck- oder Lackwerke evtl. mit Trocknereinrichtungen, dem Auftragwerk vorgeschaltet vorzusehen.

Die Druckmaschine ist entsprechend, auszurüsten und mit geeigneten Druckhilfsmitteln zur betreiben. Hierbei werden z.B. kompressible Gummitücher verwendet, damit der Bedruckstoff beim Folientransfer und beim Bedrucken nicht verformt wird und somit die Oberflächenstruktur beschädigt werden kann.

Bei Verwendung von strukturbildenden Stoffen kann die Ausbildung des Bedruckstoffes in Bezug auf seine Struktur bzw. Relief vor oder nach dem Folientransfer erfolgen. Hierzu ist ggf. ein Wärmeeintrag oder eine Strahlung z.B. mittels eines UV-Strahlers erforderlich.

Der Kleberauftrag vor dem Folientransfer, kann in einem oder in mehreren Druckwerken erfolgen.

Der Vorteil dieser Verfahrenskombination liegt einerseits im Inlineprozess generell begründet, da weniger Materialhandling und damit Möglichkeiten zur Beschädigung gegeben sind. Andererseits wird eine höhere Wertschöpfung des fertigen Bogens durch die integrierte Haptik bzw. Optik auch bei standardisierten Materialien erzielt. Weiterhin ist sehr vorteilhaft, dass der Schutz von aufgebrachten Strukturen z.B. für Braille-Schriftzeichen vor Ablösung oder Beschädigung erreicht wird. Schließlich ist die Verarbeitung auch bei reinen Veredelungsmaßnahmen äußerst wirtschaftlich durchführbar.

Die Vorstrukturierung von Bedruckstoffen kann auch durch.Kalandereinheiten oder Rilleinrichtungen oder ähnliches in einem Rollen-Bogeri-Anleger erfolgen, der Inline mit einer Bogenoffsetmaschine zusammenwirkt, in der ein oder mehrere Folientransfermodule integriert sind, so dass in der Prozesskette ein Wirkzusammenfluss stattfindet.

In der Prozesskette kann auch ein Stahlstichverfahren integriert sein, um eine Wertpapierveredelung zu ermöglichen. Dieses kann vor oder nach dem Folientransfer und im Bereich oder außerhalb der Folienbeschichtung erfolgen, falls der Bedruckstoff nur partiell mit Folie beschichtet ist.

Im Folgenden wird die Erfindung anhand von Figuren näher dargestellt.
Dabei zeigt:
- **Figur 1**: eine grundsätzliche Darstellung einer Druckmaschine mit einer Fo- lientransfereinrichtung und
- **Figur 2 bis 4**: Konfigurationen erfindungsgemäßer Druckmaschinen.

In Figur 1 ist eine Bogen verarbeitende Maschine, hier eine Druckmaschine, gezeigt, die aus wenigstens zwei Druckwerken besteht.

Ein zu beschichtender Druckbogen wird in einem ersten Schritt im Auftragwerk 1 mit einem bildgebenden Klebstoffmuster versehen. Hierzu kann ein Druckwerk einer Offsetdruckmaschine mit Farb- und Feuchtwerken 11, einer Druckplatte auf einem Plattenzylinder 12, einem Drucktuch- oder Gummizylinder 13 und einem Gegendruckzylinder 4 verwendet werden. Gleichfalls sind Auftragwerke in Form von Flexodruck- oder Lackiereinheiten einsetzbar. Der Kleber kann auch in zwei Auftragwerken 1 aufgebracht werden, um seine Wirkung bei unterschiedlichen Untergründen zu verbessern.
Im zweiten Schritt wird gemeinsam mit dem Druckbogen eine Transferfolie 5 unter Pressung durch einen Transferspalt 6 geführt. Ein hierfür verwendetes Folientransfermodul 2 kann ein Druckwerk, ein Lackmodul, eine Basiseinheit oder andersartige Verarbeitungsstation einer Bogenoffsetdruckmaschine sein.
Der Transferspalt 6 im Folientransfermodul 2 wird durch einen Transferzylinder 3 und einen Gegendruckzylinder 4 gebildet. Der Transferzylinder 3 kann einem Drucktuch- oder Formzylinder eines an sich bekannten Offsetdruckwerkes oder Lackmoduls einer Bogenoffsetdruckmaschine entsprechen. Innerhalb des Folientransfermoduls 2 ist eine Bahnführung für Transferfolien 5 dargestellt.

Eine Folienvorratsrolle 8 ist dem Folientransfermodul 2 auf der Seite der Bogenzuführung zugeordnet. Die Folienvorratsrolle 8 weist einen Drehantrieb 7 auf. Der Drehantrieb 7 wird zur kontinuierlichen geregelten Zuführung der Transferfolie 5 zum Folientransfermodul 2 benötigt und ist daher steuerbar.
Weiterhin sind im Bereich der Folienzu- und -abführung Leiteinrichtungen 14, wie Umlenk- bzw. Spannwalzen, pneumatisch beaufschlagte Leitmittel, Leitbleche o. ä. vorgesehen. Damit kann die Folienbahn der Transferfolie 5 immer ohne Verzerrungen eben geführt und in gleicher Spannung gegenüber dem Transferzylinder 3 gehalten werden.

Die Transferfolie 5 kann hierbei um den Transferzylinder 3 herumgeführt werden, wobei die Transferfolie 5 in vorteilhafter Weise nur von einer Seite des Folientransfermoduls 2 aus zum Pressspalt 6 zu- und abführbar ist (siehe strichlierte Darstellung). In einer weiteren Ausführungsform kann die Transferfolie 5 auch im wesentlichen tangential an dem Transferzylinder 3 vorbei oder diese nur in einem kleinen Umfangswinkel umschlingend zum Pressspalt 6 zu- und abgeführt werden. Hierzu wird die Transferfolie 5 von einer Seite des Folientransfermoduls 2 zugeführt und zur gegenüberliegenden Seite des Folientransfermoduls 2 abgeführt. Auf der auslaufseitigen Seite des Druckwerkes ist eine Foüensammelrolle 9 dargestellt, mittels derer verbrauchtes Folienmaterial aufgewickelt wird. Auch hier ist ein Drehantrieb 7 vorgesehen, der steuerbar ist.

Weiterhin ist vorgesehen im Bereich des Kleberauftrages und des Folientransfers Trockner 16 vorzusehen. Damit kann, z.B. mittels UV-Trocknung, die Kleberschicht mittels eines ersten Trockners 16 (Zwischentrockner I) vorgetrocknet werden, so dass die Nutzschicht der Transferfolie 5 besser anhaftet. Weiterhin kann die Haftwirkung der aufgeprägten Nutzschicht auf dem Druckbogen mittels Einwirkung eines zweiten Trockners 16 (Zwischentrockner II) verbessert werden, indem die Endtrocknung des Klebers zusätzlich beschleunigt wird.

Für den Transfervorgang der bildgebenden z.B. Nutzschicht von der Transferfolie 5 auf den Druckbogen in dem Transferspalt 6 zwischen dem Transferzylinder 3 und dem Gegendruckzylinder 4 ist die Oberfläche des Transferzylinders 3 mit kompressiblen, dämpfenden Elementen als Pressbespannung 10 versehen.

Wie in Fig. 1 dargestellt kann die Kaltfolienapplikation auch in einem integrierten Folientransfermodul FA ausgeführt werden. Hierbei ist die Folienzuführung zusätzlich in das gleiche Druckwerk, hier das Auftragwerk 1 integriert, so dass Kleberauftrag und Folientransfer in zwei aufeinander folgenden Arbeitsspalten am gleichen Gegendruckzylinder 4 erfolgen.

Die erfindungsgemäße Anwendung des Kaltfolientransfers wird im Folgenden beschrieben.

Strukturierte Oberflächen können nach dem erfindungsgemäßen Verfahren ebenfalls im Inline-Verfahren erzeugt werden. In einer Druckmaschine soll in einem Prozess eine strukturierte Oberfläche mit Folienbeschichtung erzeugt werden. Eine regelmäßige oder willkürlich verteilte Strukturierung kann durch ein mechanisches Verfahren oder durch drucktechnische Verfahren in einem Arbeitsschritt vor dem Folientransfer erfolgen.

Die mechanischen Verfahren sind als Prägeverfahren allgemein bekannt. Hier wird eine Prägestation dem Folientransfermodul FA vorgeordnet.
Bei mechanischen Reliefbildungen mittels z.B. Prägeverfahren, sind entsprechende Lack- oder Druckmodule dem Auftragwerk 1 für den Kleber vorgeschaltet.

Für die Anwendung von drucktechnischen Verfahren kommt eine bildmäßige Vorbeschichtung zum Einsatz, bei der blähbare Farben, ein Thermo-Reliefdruck, ein Siebdruck mit Farbe oder Lack oder eine Beflockung mit schäumbarem Beflockungsstoff aufgebracht werden kann.
Bei Aufbringung der strukturbildenden Stoffe sind entsprechende Druckeinrichtungen wie lnkjet-Druckeinheiten, Druck- oder Lackwerke evtl. mit Trocknereinrichtungen, dem Auftragwerk vorgeschaltet vorzusehen.

Weiterhin kann auch ein durch chemische oder Strahlungseinwirkung lokal blähbarer Bedruckstoff verwendet werden.

Ein derart innerhalb der Druckmaschine vorbehandelter Bedruckstoff kann je nach Art der Vorbehandlung noch eben sein oder aber schon eine gewünschte Oberflächenstruktur aufweisen.

Anschließend wird im Inline-Verfahren ein Folientransfer durchgeführt.

Wenn die Struktur auf dem Bedruckstoff noch nicht ausgebildet ist, kann nun durch Strahlungs- oder Wärmeeinwirkung die Struktur auf dem Bedruckstoff erzeugt werden.

Der Bedruckstoff wird im Anschluss an den Folientransfer und den ggf. auszuführenden Prozess zur Ausbildung der Oberflächenstruktur in der gleichen Druckmaschine Inline bedruckt und ggf. veredelt.

Die Strukturierung des Bedruckstoffes kann dabei bezogen auf das Bogen- bzw. Papierformat partiell oder vollflächig erfolgen. Weiterhin können über den gesamten Bedruckstoff verteilt ausgesparte Bereiche, sowohl im Bereich als auch außerhalb der Folienbeschichtung strukturiert sein.

Die Druckmaschine ist entsprechend auszurüsten und mit geeigneten Druckhilfsmitteln zur betreiben. Hierbei werden z.B..kompressible Gummitücher verwendet, damit der Bedruckstoff beim Folientransfer und beim Bedrucken nicht verformt wird und somit die Oberflächenstruktur beschädigt werden kann.

Bei Verwendung von strukturbildenden Stoffen kann die Ausbildung des Bedruckstoffes in Bezug auf seine Struktur bzw. Relief vor oder nach dem Folientransfer erfolgen. Hierzu ist ggf. ein Wärmeeintrag oder eine Strahlung z.B. mittels eines UV-Strahlers erforderlich.

Zur mechanischen Vorstrukturierung von Bedruckstoffen kommen Kalander- oder Rilleinrichtungen oder ähnliches in Frage. Diese können in einen Rollen-Bogen-Anleger integriert sein, der der Druckmaschine vorgeordnet ist.
Es kann auch eine Einrichtung nach dem Stahlstichverfahren integriert sein, um eine Wertpapierveredelung zu ermöglichen.

In die Druckmaschine können auch mehrere Folientransfermodule integriert sein.

In den Figuren 2 bis 4 sind verschiedene Möglichkeiten der Anordnung von Beschichtungsmodul 2 und Auftragwerk 1 bzw. Folientransfermodul FA in einer Druckmaschine zur Ausführung der beschriebenen Produktionsverfahren für strukturierte Bedruckstoffe schematisch dargestellt.

Den gezeigten Druckmaschinen können in allen gezeigten Konfigurationen, wenn nicht schon dargestellt einem Anleger AN nachgeordnet und Folientransfermodulen FA bzw. 1, 2 bzw. Druckwerken D vorgeordnet ein oder mehrere Lackmodule L vorgesehen sein, um eine Vorbeschichtung von Druckbogen zu ermöglichen. In den gezeigten Anordnungen können vor einem Ausleger AU ein oder mehrere Lackmodule L vorgesehen sein, um ein- oder mehrschichtige durchsichtige und dabei klare, glänzende oder farbige Deckschichten aufzubringen.

An allen Positionen, an denen ein Folientransfer ausgeführt werden soll kann die normale Kombination aus Auftragwerk 1 und Beschichtungsmodul 2 sowie alternativ ein integriertes Folientransfermodul FA vorgesehen werden. Bei der Anordnung mehrere Folientransferpositionen eignet sich besonders die Verwendung der integrierten Folientransfermodule FA.

Figur 2 zeigt eine grundsätzliche Konfiguration der erfindungsgemäßen Druckmaschine auf. Einem Bogenanleger AN der Bogendruckmaschine ist zunächst ein Lackmodul L, dann ein Präparationsmodul P, dann ein Auftragwerk 1 und dann ein Beschichtungsmodul 2 nachgeordnet. Dem Beschichtungsmodul 2 folgen wiederum Druckwerke D der Bogendruckmaschine. Ein Lackmodul L und ein Bogenausleger AU schließen die Konfiguration ab.

Mit einer derartigen Druckmaschine kann ein Druckbogen im Lackmodul L vorbeschichtet werden, um seine Oberfläche oder Konsistenz zu verbessern. Im Präparationsmodul kann alternativ eine mechanische Strukturierung durch Prägen, z.B. Blindprägen, oder Rillen erfolgen.
Weiterhin kann im Präparationsmodul P auch eine drucktechnische Vorbehandlung zur Erzeugung einer Strukturierung erfolgen, wobei dann Druckfarben, Beflockungsmedium oder Thermo-Relief-Medium aufgetragen wird. Als Druckverfahren können hierbei Offsetdruck, Siebdruck, Flexodruck, Inkjetdruck, Transferdruck o. ä. in Betracht kommen.

In Kombination mit dem Lackmodul L, das auch als Flexodruckwerk verwendbar ist, kann im Präparationsmodul P auch die Strukturierung des Bedruckstoffes ausgebildet werden, indem eine Strahlungs- oder Wärmeeinwirkung auf den Bedruckstoff aufgebracht wird.
Weiterhin kann dort ein blähbarer Bedruckstoff zur Ausbildung einer Strukturierung behandelt werden, indem strukturiert Wärme bzw. Strahlung eingetragen wird.

Die Behandlung des Bedruckstoffes kann fortgesetzt werden, wenn der Folientransfer erfolgt ist. Dazu kann vor den Druckwerken nach dem Beschichtungsmodul 2 eine Trocknereinrichtung vorgesehen sein, die zur Ausbildung der Strukturierung geeignet ist.
Abschließend nach den Farbdrucken ist dann zum Schützen der Oberfläche eine Schutzlackierung anbringbar.

In Figur 3 ist dem Bogenanleger AN ein Druckwerk D nachgeordnet. An das Druckwerk D schließt sich ein integriertes Folientransfermodul FA an. Dem Folientransfermodul FA ist ein Lackmodul L nachgeordnet. Darauf folgend sind verschiedene Druckwerke D, sowie ein Ausleger AU vorgesehen.

In dieser Konfiguration ist ein Druckwerk D zur Vorbehandlung für die Strukturierung vorgesehen. Die Vorbehandlung kann auch hier mechanisch oder mit drucktechnischen Mitteln erfolgen. Die Nachbehandlung des Bedruckstoffes zur Ausbildung der Strukturierung kann dann in dem Lackmodul L erfolgen, das dem Folientransfermodul FA nachgeschaltet ist.

In Figur 4 ist eine weiterentwickelte Variante einer Druckmaschine gezeigt, die aus zwei Maschinengruppen besteht. Die Druckmaschine weist wieder den Bogenanleger AN auf, dem ein Lackmodul L zugeordnet werden kann, an das anschließend ein oder mehrere Druckwerke D vorgesehen sind. Im Anschluss an das abschließende Druckwerk D der ersten Maschinengruppe ist eine Bogenwendeeinrichtung W angeordnet.
Die Bogenwendeeinrichtung W ist dafür vorgesehen, dass im Bogenlauf dieser Bogendruckmaschine in der ersten Maschinengruppe einseitig bedruckte bzw. beschichtete Druckbogen umgestülpt werden können, so dass deren vorherige unbedruckte Unterseite zur Oberseite wird, die nachfolgend bedruckt, beschichtet, wärmebehandelt oder mechanisch verformt werden kann.
In der gezeigten Konfiguration schließen sich an die Bogenwendeeinrichtung W ein Auftragwerk 1 und ein Beschichtungsmodul 2 an. Danach sind bis zum Bogenausleger AU ggf. mehrere weitere Druckwerke D und fakultativ auch ein Lackmodul L vorgesehen.

Mit einer derartigen Druckmaschine kann also jeder Druckbogen zunächst von seiner Rückseite beschichtet, ein- oder zweifarbig bedruckt, dann gewendet, dann mit einer Folienschicht bildmäßig beschichtet und nachfolgend nochmals mehrfarbig bedruckt, sowie ggf. lackiert werden. Ein Anwendungsbeispiel hierfür sind Grußkarten mit Schmuckeinlagen aus Metallfolie auf der Bildseite. Die Strukturierung bzw. Vorbereitung zur Strukturierung erfolgt hier in einem Lackmodul L, das direkt der Bogenwendeeinrichtung W nachgeschaltet ist.

Es ist dann an der Maschine folgende Konfiguration möglich:
- Vor jedem Folientransfermodul FA bzw. jedem Auftragwerk 1 ist eine Vorbehandlungseinheit in Form eines Lackmoduls L, eines Druckwerkes D oder eines Präparationsmoduls P angeordnet.
- In einem zusätzlichen ersten Druckwerk / Lackmodul kann ein rauer oder poröser Bedruckstoff vorbeschichtet werden, um dessen Oberfläche und innere Struktur zu homogenisieren oder optisch zu vereinheitlichen. Ein Zwischentrockner kann nach der Beschichtung zum Einsatz kommen.
- In den genannten Vorbehandlungseinheiten wird eine mechanische oder drucktechnische Vorbehandlung des Bedruckstoffs zur Erzeugung oder Vorbereitung der gewünschten Strukturierung durchgeführt.
- In einem darauf folgenden ersten Druckwerk / Auftragwerk 1 wird Kleber aufgetragen. Der Kleberauftrag kann auch doppelt erfolgen, um eine ausreichende Kleberschicht zu erreichen. Im zweiten Druckwerk / Beschichtungsmodul 2 wird der Folientransfer durchgeführt.
- Nach dem Folientransfer kann zur Ausbildung oder Festigung der Strukturierung des Bedruckstoffes eine Nachbehandlung in einem separaten Lackmodul L oder Druckwerk D einem Präparationsmodul P durchgeführt werden
- Danach kann wieder gedruckt bzw. lackiert werden.
- Beim Folientransfer nach einer Bogenwendeeinrichtung W wird zunächst eine Seite des Bedruckstoffes beschichtet bzw. bedruckt. Nach der Bogenwendung erfolgen dann eine Vorbehandlung der Bogenrückseite zur Strukturierung und erst dann der Folientransfer. Darauf kann wieder gedruckt / lackiert werden.
- Nach dem Folientransfer kann wieder eine Nachbehandlung in einem separaten Modul durchgeführt werden
- Danach kann wieder gedruckt bzw. lackiert werden.
- Es besteht auch die Möglichkeit die Einrichtungen zur Vorbehandlung in Verbindung mit dem Bogenanleger AN anzuordnen. Hierbei kann der Bogenanleger als Rolle-Bogen-Anleger ausgebildet sein. Die Vorbehandlung kann dann schon beim Abziehen des Bedruckstoffes von der Bedruckstoffrolle und vor dem Bogenschnitt kontinuierlich erfolgen.
- Es besteht auch die Möglichkeit zwei oder mehr Einrichtungen für den Folientransfer in einer Druckmaschine anzuordnen. Diese können alternativ fest installiert oder versetzbar angeordnet sein.

Die gezeigten Konfigurationen sind beispielhaft angeführt. Im Rahmen der Modularisierung der Folientransfermodule, wie diese oben im Einzelnen dargestellt wurde kann der Fachmann ohne weiteres weitere Anwendungsmöglichkeiten finden.

### Bezugszeichenfiste

- 1: Auftragwerk
- 2: Folientransfermodul
- 3: Transferzylinder
- 4: Gegendruckzylinder
- 5: Transferfolie / Folienbahn
- 6: Transferspalt
- 7: Rollenantrieb
- 8: Folienvorratsrolle
- 9: Foliensammelrolle
- 10: Pressbespannung
- 11: Farb-/Feuchtwerk
- 12: Plattenzylinder
- 13: Drucktuchzylinder
- 14: Leitvorrichtung
- 15: Verschutzung
- 16: UV-Trockner
- 17: Überwachungssystem
- 18: Tänzerwalze

- D: Druckwerk
- W: Wendeeinrichtung
- AN: Bogenanleger
- AU: Bogenausleger
- FA: Integriertes Folientransfermodul
- L: Lackmodul

## Patentansprüche

1. Verfahren zur Erzeugung eines Druckbildes auf einem Druckbogen unter Einschluss des Transfers von bildgebenden Schichten von einer Transferfolie (5), wobei in einem innerhalb einer Bogendruckmaschine, angeordneten Folientransfermodul wenigstens mittels eines Auftragwerkes (1) eine bildmäßige Beschichtung der Druckbogen mit einem Kleber erfolgt und mittels eines Beschichtungsmodules (2) nachfolgend das Auftragen eines Folienbildes unter Übertragung wenigstens von Teilen der bildgebenden Schichten von der Transferfolie (5) auf den Druckbogen erfolgt,
**dadurch gekennzeichnet,**
**dass** der Bogendruckmaschine Druckbögen eines in seiner Oberfläche im Wesentlichen unstrukturierten Bedruckstorres zugeführt werden, aufweist, dass die Druckbögen einem Arbeitsschritt zur Vorbereitung oder zur direkten Erzeugung einer veränderten Oberflächenstruktur unterzogen werden, dass der Kleber auf die veränderte Oberfläche der Bogen aufgetragen wird und dass das Folienbild auf den vorbehandelten Bogen aufgebracht wird, und dass die zur Strukturierung vorbereiteten und ggf. folienbeschichteten Druckbögen nachbehandelt werden.
wobei vor dem Auftragen des Folienbildes eine mechanisch erzeugte Prägung
erfolgt, dass das Folienbild auf den vorbehandelten Bogen aufgebracht wird, dass der zur Prägung vorbehandelte und folienbeschichtete Druckbogen nachbehandelt und dass der Druckbogen danach mit einem ein- oder mehrfarbigen Druckbild mittels Druckfarben wenigstens teilweise unter Einschluss der Bildbereiche des Folienbildes bedruckt wird.

2. Verfahren nach Anspruch 1, **dadurch gekennzeichnet,**
**dass** vor dem Auftragen des Folienbildes eine ein- oder mehrschichtige flächige Grundbeschichtung des Druckbogens in einem oder mehren dem Folientransfermodul vorgeordneten Lackmodulen erfolgt.

3. Verfahren nach Anspruch 2,
**dadurch gekennzeichnet,**
**dass** zur ein- oder mehrschichtigen Grundbeschichtung des Druckbogens ein Medium verwendet wird, dessen Haftkraft gegenüber dem Kleber abgestimmt oder die durch den Kleber erhöht wird.

4. Verfahren nach Anspruch 1 bis 3,
**dadurch gekennzeichnet,**
**dass** der Arbeitsschritt zur Vorbereitung eine Vorbehandlung durch mechanische Einwirkung in einem rotativen Prägeverfahren unfasst, wobei die Vorbehandlung durch Blindprägen in einem Lackmodul (L) oder einem Druckwerk (D) oder
durch Kalandrieren in einem Kalandriermodul oder durch eine Rillbehandlung in einem Lackmodul (L) oder einem Druckwerk (D) oder durch mechanische Verformung in einem Prägewerk in einem der Druckmaschine vorgeschalteten Rolle-Bogen-Anleger erfolgt.

5. Verfahren nach Anspruch 1 bis 3, **dadurch gekennzeichnet,**
**dass** die Vorbehandlung durch Aufbringen eines der gewünschten Prägestruktur entsprechenden Bildes aus volumenänderbaren Medien wie aus blähbarer Druckfarbe erfolgt und
**dass** das Strukturbild im Offsetdruck oder Flexodruck oder Tiefdruck oder Siebdruck gedruckt wird oder
**dass** das Strukturbild im Thermo-Relief-Verfahren gedruckt wird oder dass das Strukturbild durch Aufbringung einer Beflockung mit einem auf schäumbaren Beflockungsmittel erzeugt wird.

6. Verfahren nach Anspruch 5, **dadurch gekennzeichnet,**
**dass** zur Ausbildung der Strukturierung des Bedruckstoffes die Vorbeschichtung einer Wärmebehandlung oder einer Strahlungseinwirkung ausgesetzt wird, wobei die Ausbildung der Strukturierung des Bedruckstoffes vor oder/und nach dem Folientransfer erfolgt.

7. Verfahren nach Anspruch 1 bis 6, **dadurch gekennzeichnet, dass** zum Bedrucken des ein Folienbild tragenden strukturierten Druckbogens ein ein- oder mehrfarbiges Druckbild aufgetragen und danach zum Beschichten des Druckbogens mit einer ein- oder mehrschichtigen Beschichtung ganz- oder teilflächig ein Lack aufgetragen wird.

8. Verfahren nach Anspruch 1 bis 7, **dadurch gekennzeichnet, dass** nach dem Übertragen des Folienbildes und / oder nach dem Auftragen von Druckfarben und / oder nach dem Auftragen der ein- oder mehrschichtigen Beschichtung eine Trocknung erfolgt.

9. Vorrichtung zur Durchführung des Verfahrens nach Anspruch 1 mit einem Folientransfermodul zum Transfer von bildgebenden Schichten von einer Transferfolie (5) auf Druckbogen wenigstens mit einem Auftragwerk (1) für eine bildmäßige Beschichtung der Druckbogen mit einem Kleber und mit einem Beschichtungsmodul (2) zum Übertragen der bildgebenden Schichten von der Trägerfolie auf den Druckbogen in einem Transferspalt (6) zwischen einem Gegendruckzylinder (4) und einer Presswalze (3), wobei die Trägerfolie mit der beschichteten Seite in Anlage an dem Druckbogen gemeinsam mit diesem durch den Transferspalt (6) führbar ist und dabei die bildgebenden Schichten bildmäßig auf den Druckbogen übertragbar sind, **dadurch gekennzeichnet,**
**dass** in einer Bogendruckmaschine dem Folientransfermodul eine Einheit zur Erzeugung einer mechanisch erzeugten Prägung vorgeordnet ist, derart dass das einem Auftragwerk (1) das Kleberbild und das Beschichtungsmodul (2) das Folienbild auf den vorbehandelten Bedruckstoff aufbringt.

10. Vorrichtung nach Anspruch 9, **dadurch gekennzeichnet,**
**dass** vor dem Folientransfermodul ein Lackmodul (L) oder Druckwerk (D) oder Präparationsmodul (P) zur mechanischen Erzeugung einer Prägung oder einer Struktur in dem Bedruckstoff angeordnet ist.

11. Vorrichtung nach Anspruch 9, **dadurch gekennzeichnet,**
**dass** vor dem Folientransfermodul ein Lackmodul (L) oder Druckwerk (D) zur Erzeugung eines Strukturbildes aus volumenänderbaren Medien auf dem Bedruckstoff angeordnet ist und
**dass** vor oder nach dem Folientransfermodul eine Nachbehandlungseinheit zur Ausbildung der Strukturierung auf bzw. in der Oberfläche des Bedruckstoffes angeordnet ist und
**dass** die Nachbehandlungseinheit einen Wärmeerzeuger, einen Trockner oder einen Strahlungserzeuger umfasst.

12. Vorrichtung nach Anspruch 9 bis 11, **dadurch gekennzeichnet, dass** die Bogen verarbeitende Maschine eine Druckmaschine mit mehreren Druckwerken (D) zur Erzeugung eines farbigen Aufdruckes ist und dass das Folientransfermodul den Druckwerken (D) vor-, zwischen- oder nachgeordnet ist.

13. Vorrichtung nach Anspruch 9 bis 12, **dadurch gekennzeichnet, dass** vor und / oder nach dem Folientransfermodul und / oder nach den Druckwerken (D) und / oder nach den Lackmodulen (L) Trockner angeordnet sind.

14. Vorrichtung nach Anspruch 9 bis 13, **dadurch gekennzeichnet,**
**dass** für die Zufuhr von Druckbogen zur Druckmaschine ein Rolle-Bogen-Anleger vorgesehen ist, der zur Verarbeitung von Folienbedruckstoffen und/oder Recycling-Bedruckstoffen und/oder Papier und/oder Kartonagen ausgerüstet ist, wobei in Verbindung mit dem Rolle-Bogen-Anleger eine Einrichtung zur Vorbehandlung des Bedruckstoffes für die Erzeugung einer Oberflächenstruktur vorgesehen ist.

## Claims

1. A method for generating a print image on a print sheet subject to the inclusion of the transfer of imaging layers from a transfer foil (5), wherein in a foil transfer module arranged within a sheet-fed printing press at least by means of a form couple (1) an imaging coating of the print sheet with a glue is effected and by means of a coating module (2) the application of a foil image subject to the transfer of at least parts of the imaging layers from the transfer foil (5) onto the print sheet is effected, **characterized in that** the sheet-fed printing press is fed print sheets of a substrate substantially unstructured in its surface, **in that** the print sheets are subjected to an operation for the preparation or for the direct creation of a changed surface structure, **in that** the glue is applied onto the changed surface of the sheets and **in that** the foil image is applied to the pre-treated sheet and **in that** the print sheets prepared for the structuring and foil-coated if applicable are retreated, wherein before the application of the foil image a mechanically generated stamping is effected, **in that** the foil image is applied onto the pre-treated sheet, **in that** the print sheet pre-treated for stamping and foil-coated is retreated and **in that** the print sheet thereafter is printed with a single or multi-colour printing image by means of printing inks at least partially subject to the inclusion of the image regions of the foil image.

2. The method according to Claim 1, **characterized in that** prior to the application of the foil image a one or multi-layer flat basic coating of the print sheets takes place in one or a plurality of coating modules arranged upstream of the foil transfer module.

3. The method according to Claim 2, **characterized in that** for the single or multi-layered basic coating of the print sheet a medium is used whose adhesive force is matched relative to the glue or which is increased through the glue.

4. The method according to Claim 1 to 3, **characterized in that** the operation for the preparation comprises a pre-treatment through mechanical action in a rotative stamping method, wherein the pre-treatment is effected through blind stamping in a coating module (L) or in a printing couple (D) or through calendering in a calendering module or through a groove treatment in a coating module (L) or a printing couple (D) or through mechanical deformation in a stamping system in a reel-sheet feeder arranged upstream of the printing press.

5. The method according to Claim 1 to 3, **characterized in that** the pre-treatment is effected through the application of an image corresponding to the desired stamping structure of volume-changeable media such as blow-capable printing ink and **in that** the structural image is printed in offset print or flexographic print or intaglio print or screen print or **in that** the structural image is printed according to the thermo-relief method or **in that** the structural image is created through the application of a flock with a foamable flocking agent.

6. The method according to Claim 5, **characterized in that** for forming the structuring of the substrate the pre-coating is subjected to a heat treatment or to a radiation action, wherein the forming of the structuring of the substrate takes place before or/and after the foil transfer.

7. The method according to Claim 1 to 6, **characterized in that** for printing of the structured print sheet carrying the foil image a one or multi-colour print image is applied and thereafter for coating the print sheet with a one or multi-layer coating, a lacquer is applied over the whole or part of the surface.

8. The method according to Claim 1 to 7, **characterized in that** following the transfer of the foil image and/or after the application of printing inks and/or after the application of the one or multi-colour coating, drying takes place.

9. A device for carrying out the method according to Claim 1 with a foil transfer module for the transfer of imaging layers from a transfer foil (5) onto print sheets at least with one application couple (1) for an imaging coating of the print sheets with an adhesive and with a coating module (2) for the transfer of the imaging layers from the carrier foil to the print sheets in a transfer gap (6) between an impression cylinder (4) and a pressing roller (3), wherein the carrier foil with the coated side contacting the print sheet can be guided through the transfer gap (6) jointly with said print sheet and in the process the imaging layers are transferable in terms of image onto the print sheet, **characterized in that** in a sheet-fed printing press a unit for generating a mechanically created stamping is arranged upstream of the foil transfer module in such a manner that the application couple (1) applies the adhesive image and the coating module (2) the foil image onto the pre-treated substrate.

10. The device according to Claim 9, **characterized in that** in front of the foil transfer module a coating module (L) or printing couple (D) or preparation module (P) for the mechanical creation of a stamping or of a structure in the substrate is arranged.

11. The device according to Claim 9, **characterized in that** in front of the foil transfer module a coating module (L) or printing couple (D) for creating a structural image of volume-changeable media is arranged on the substrate and **in that** in front of or after the foil transfer module a post-treatment unit for forming the structuring is arranged on or in the surface of the substrate and **in that** the post-treatment unit comprises a heat generator, a dryer or a radiation generator.

12. The device according to Claim 9 to 11, **characterized in that** the sheet-processing machine is a printing press with a plurality of printing couples (D) for creating a colour imprint and **in that** the foil transfer module is arranged upstream, between or downstream of the printing couples (D).

13. The device according to Claim 9 to 12, **characterized in that** in front of and/or after the foil transfer module and/or after the printing couples (D) and/or after the coating modules (L), dryers are arranged.

14. The device according to Claim 9 to 13, **characterized in that** for the supply of print sheets to the printing press a reel-sheet feeder is provided, which is equipped for processing foil substrates and/or recycling substrates and/or paper and other cardboard, wherein in conjunction with the reel-sheet feeder a device for the pre-treatment of the substrate for generating a surface structure is provided.

## Revendications

1. Procédé de création d'une image imprimée sur une feuille d'impression, incluant le transfert de couches génératrices d'images depuis un film de transfert (5), dans lequel, dans un module de transfert de film disposé à l'intérieur d'une machine d'impression de feuilles, a lieu au moyen d'une unité d'application un revêtement suivant l'image des feuilles d'impression avec une colle et a lieu ensuite l'application d'une image en film au moyen d'un module de revêtement (2), en transférant au moins des parties des couches génératrices d'images depuis le film de transfert (5) sur les feuilles d'impression, **caractérisé en ce que**
à la machine d'impression de feuilles sont acheminées des feuilles d'impression faites d'un support d'impression à surface sensiblement non structurée,
que les feuilles d'impression subissent une étape opératoire pour la préparation ou la création directe d'une structure surfacique modifiée, que la colle est appliquée sur la surface modifiée des feuilles et que l'image en film est appliquée sur les feuilles pré-traitées et que les feuilles d'impression préparées et éventuellement revêtues de film subissent un traitement ultérieur,
sachant qu'a lieu, avant l'application de l'image en film, un gaufrage réalisé mécaniquement, que l'image en film est appliquée sur les feuilles pré-traitées, que la feuille d'impression prétraitée pour le gaufrage et revêtue de film subit un traitement ultérieur et que la feuille d'impression est ensuite imprimée d'une image d'impression en une ou plusieurs couleurs au moyen d'encres d'impression en incluant partiellement les zones graphiques de l'image en film.

2. Procédé selon la revendication 1,
**caractérisé en ce que**
avant l'application de l'image en film, un revêtement de base surfacique en une ou plusieurs couches de la feuille d'impression a lieu dans un ou plusieurs modules de vernissage placés en amont du module de transfert de film.

3. Procédé selon la revendication 2,
**caractérisé en ce que**,
pour le revêtement de base en une ou plusieurs couches de la feuille d'impression, on utilise un fluide dont la force d'adhérence est définie par rapport à la colle ou qui est accrue par la colle.

4. Procédé selon les revendications 1 à 3,
**caractérisé en ce que**
l'étape opératoire de préparation englobe un pré-traitement par action mécanique dans un procédé de gaufrage rotatif, le pré-traitement ayant lieu par gaufrage aveugle dans un module de vernissage (L) ou une unité d'impression (D) ou
par calandrage dans un module de calandrage ou par traitement de rainurage dans un module de vernissage (L) ou une unité d'impression (D) ou par déformation mécanique dans une unité de gaufrage dans un margeur de feuilles à rouleau placé en amont de la machine d'impression.

5. Procédé selon les revendications 1 à 3,
**caractérisé en ce que**
le pré-traitement a lieu par application d'une image correspondant à la structure de gaufrage souhaitée faite de fluides dont le volume est modifiable, comme de l'encre d'impression gonflante, et
que l'image structurée est imprimée par impression offset ou flexographie ou héliogravure ou sérigraphie ou
que l'image structurée est imprimée par procédé de thermorelief ou
que l'image structurée est créée en appliquant un flocage avec un moyen de flocage moussant.

6. Procédé selon la revendication 5,
**caractérisé en ce que**,
pour réaliser la structuration du support d'impression, le pré-revêtement est exposé à un traitement thermique ou à l'action de rayons, la réalisation de la structuration du support d'impression ayant lieu avant et/ou après le transfert du film.

7. Procédé selon les revendications 1 à 6,
**caractérisé en ce que**,
pour imprimer la feuille d'impression structurée portant une image en film, une image d'impression en une ou plusieurs couleurs est appliquée et qu'ensuite, pour revêtir la feuille d'impression d'un revêtement en une ou plusieurs couches, un vernis est appliqué sur tout ou partie de la surface.

8. Procédé selon les revendications 1 à 7,
**caractérisé en ce que**,
après l'application de l'image en film et/ou après l'application d'encres d'impression et/ou après l'application du revêtement en une ou plusieurs couches, un séchage a lieu.

9. Procédé de réalisation du procédé selon la revendication 1, comportant un module de transfert de film pour le transfert de couches génératrices d'images depuis un film de transfert (5) sur des feuilles d'impression à l'aide d'au moins une unité d'application (1) pour un revêtement suivant l'image des feuilles d'impression avec une colle et d'un module de revêtement (2) pour le transfert des couches génératrices d'images depuis le film de transfert sur les feuilles d'impression dans un intervalle de transfert (6) entre le cylindre de contre-pression (4) et un rouleau compresseur (3), le film support pouvant être amené en contact avec la face revêtue au niveau de la feuille d'impression et avec celle-ci dans l'intervalle de transfert (6) et les couches génératrices d'image pouvant alors être transférées suivant l'image sur la feuille d'impression, **caractérisé en ce que**, dans une machine d'impression de feuilles, une unité de gaufrage réalisé mécaniquement est placée en amont du module de transfert de film de manière à ce que l'unité d'application (1) applique l'image adhésive et le module d'application (2) l'image en film sur le support d'impression prétraité.

10. Dispositif selon la revendication 9,
**caractérisé en ce que**,
en amont du module de transfert de film, est disposé un module de vernissage (L) ou une unité d'impression (D) ou un module de préparation (P) pour la création mécanique d'un gaufrage ou d'une structure dans le support d'impression.

11. Dispositif selon la revendication 9,
**caractérisé en ce que**,
en amont du module de transfert de film, est disposé un module de vernissage (L) ou une unité d'impression (D) pour la création d'une image structurée faite de fluides dont le volume est modifiable sur le support d'impression et
que, en amont ou en aval du module de transfert de film, est disposée une unité de traitement ultérieur pour la réalisation de la structuration sur ou dans la surface du support d'impression et que l'unité de traitement ultérieur comprend un générateur de chaleur, un sécheur ou un générateur de rayonnement.

12. Dispositif selon les revendications 9 à 11,
**caractérisé en ce que**
la machine de traitement de feuilles est une machine d'impression comportant plusieurs unités d'impression (D) pour la création d'une impression colorée et que le module de transfert de film est placé en amont des unités d'impression (D), entre elles ou en aval de celles-ci.

13. Dispositif selon les revendications 9 à 12,
**caractérisé en ce que**,
en amont et/ou en aval du module de transfert de film et/ou en aval des unités d'impression (D) et/ou en aval des modules de vernissage (L), sont disposés des sécheurs.

14. Dispositif selon les revendications 9 à 13,
**caractérisé en ce que**,
pour l'acheminement de feuilles d'impression à la machine d'impression, il est prévu un margeur de feuilles à rouleau qui est équipé pour le traitement de supports d'impression en film et/ou de supports d'impression recyclés et/ou de papier et/ou de cartonnages, étant prévu en liaison avec le margeur de feuilles à rouleau un dispositif de pré-traitement de support d'impression pour la création d'une structure surfacique.
